# EUROPÄISCHE PATENTSCHRIFT

(11) **EP 0 222 299 B1**
(45) Veröffentlichungstag und Bekanntmachung des Hinweises auf die Patenterteilung: **27.06.1990**
(21) Anmeldenummer: 86115252.8
(22) Anmeldetag: 04.11.1986
(51) Int. Cl.: E05F 15/16, E05D 13/00, E05D 15/24, E06B 9/82

(54) **Antrieb von absturzgefährdeten Verschlusselementen für Tore oder dergleichen an Gebäuden**
Drive for closing devices under threat of falling down for doors or the like of buildings
Entraînement pour éléments obturateurs à risque de chute pour portes, ou similaires, de bâtiments

(30) Priorität: 08.11.1985 DE 3539659
(43) Veröffentlichungstag der Anmeldung: 20.05.1987
(73) Patentinhaber: Alten, Kurt, D-30974 Wennigsen (DE)
(72) Erfinder: Alten, Kurt, D-30974 Wennigsen (DE)
(74) Vertreter: Depmeyer, Lothar

(56) Entgegenhaltungen:
- DE-A- 1 584 243
- DE-A- 3 129 648
- DE-B- 2 222 503
- US-A- 2 755 081

## Beschreibung

Die Erfindung betrifft einen Antrieb von absturzgefährdeten Verschlußelementen für ein Tor od. dgl. nach dem Gattungsbegriff des 1. Patentanspruches.

Bei einer bekannten Antriebsvorrichtung dieser Art (DE-A 1 584 243) für Tore erfolgt der Antrieb des Torblattes durch einen fest auf dem Torblatt gelagerten Motor zusammen mit einer ebenfalls auf dem Torblatt gelagerten Antriebswelle, die an ihren Enden Tragrollen für das Torblatt, aber auch an einem Ende ein Zahnrad trägt, welches zum Bewegen des Torblattes in eine stationäre Zahnstange eingreift. Ein selbsthemmendes Getriebe und eine Unterbrechungseinrichtung für den Antrieb des Torblattes sind hierbei nicht vorgesehen.

Es ist weiterhin eine Sperrvorrichtung zum Verhindern eines ungewollten Abrollens eines Rolltores bekannt (DE-B 2 222 503) bei der ein auf der Aufwickelwelle für das Rolltor drehfest angeordnetes Schneckenrad mit einem auf einer Antriebswelle gelagerten Schneckenrad in Eingriff steht. Mit diesem Schneckenrad ist ein Hilfsschneckenrad fest verbunden, dem eine selbsthemmende Hilfsschnecke zugeordnet ist, welche über einen mit der Antriebswelle in Wirkverbindung stehenden Zahntrieb angetrieben wird. Dieser hat eine Überlastsicherung, die bei einem Antriebsfehler die Kraftübertragung unterbricht. Dabei wirkt die Hilfsschnecke als Sperrvorrichtung. Hier verhindert zwar ein selbsthemmendes Getriebe ein ungewolltes Abrollen des Rolltores, jedoch ist dieser Antrieb nicht in Verbindung mit einer feststehenden, gezahnten Leiste verwendbar in der Weise, daß ein vom Antrieb unabhängiges Zahnrad in Verbindung mit der gezahnten Leiste eine Halterung bei Absturzgefahr herbeiführen kann.

Ferner ist es bekannt (US-A 2 755 081), beim Antrieb von Sektionaltoren, den mit einer feststehenden Leiste zusammenwirkenden Antriebsmotor fest auf der Sektion des Tores zu installieren, die beim geschlossenen Tor oben angeordnet ist.

Der Erfindung liegt die Aufgabe zugrunde, bei Antrieben nach dem Gattungsbegriff des Patentanspruches 1 diese so auszubilden, daß bei einem Fehler, insbesondere aber bei einem Bruch der mit der gezahnten Leiste in Wirkverbindung stehenden Antriebselemente, ein Absturz vermieden werden kann.

Diese Aufgabe wird bei einem gattungsgemäßen Antrieb erfindungsgemäß durch die im Kennzeichenteil des Patentanspruchs 1 angegebenen Merkmale gelöst.

Der Antriebsmotor treibt somit nicht nur das Antriebszahnrad, sondern auch noch das mit der Antriebswelle des selbsthemmenden Getriebes drehfest verbundene, ebenfalls mit der Leiste kämmende Zahnrad. Bricht z.B. das Antriebszahnrad, so müßte nunmehr die gesamte Antriebskraft über das selbsthemmende Getriebe auf das zugehörige Zahnrad übertragen werden. Da jedoch in der Verbindung zum selbsthemmenden Getriebe eine Sollbruchstelle vorgesehen ist, die nur eine begrenzte Antriebsleistung übertragen kann, wird die Verbin- .dung zwischen dem Antriebsmotor und dem selbsthemmenden Getriebe unterbrochen, das schließlich ein Verdrehen des zugehörigen, mit der Leiste kämmenden Zahnrades und damit eine Abwärtsbewegung des Verschlußelementes verhindert.

Vorteilhafte Weiterbildungen sind in den Unteransprüchen aufgeführt.

Weitere Einzelheiten der Erfindung werden anhand der Zeichnung erläutert, in der ein Ausführungsbeispiel der Erfindung dargestellt ist. Es zeigen :
Fig. 1 eine Teilansicht eines schematisch wiedergegebenen Tores für ein Gebäude, und zwar den oberen Teil dieses Tores und
Fig. 3 einen Schnitt nach der Linie 11 - 11 von Fig. 1.

Das Verschlusselement ist ein einstückiges Torblatt 1, das jedoch auch in einzelne übereinanderliegende Abschnitte - wie bei Sektionaltoren üblich-unterteilt sein kann. Das Torblatt 1 ist in üblicher Weise zu beiden Seiten geführt, um so das Torblatt einmal zum Schliessen des Tores senken und zum Öffnen anheben zu können. Diese Führungsmittel können an sich beliebig vorgesehen sein. Dargestellt sind zwei am oberen Rand des Torblattes 1 befindliche Führungsrollen 2, deren meist c-förmige Führungsbahn bei 13 angedeutet ist.

In der linken oberen Ecke des Torblattes 1 ist ein elektrisch betriebener Motor 3 befestigt, dem ein nicht näher dargestelltes Schneckengetriebe im Inneren zugeordnet ist. Von diesem Getriebe aus wir eine quer zum Türblatt 1 sich erstreckende Welle 4 angetrieben, die das Türblatt 1 beidseitig überragt und dort am freien Ende lose drehbar eine Führungsrolle 2 trägt, die mit einer c-förmigen Führungsschiene13 korrespondiert. Weitere Rollen dieser Art können über die Höhe des Türblattes 1 hinweg verteilt angeordnet sein.

Auf der Welle 4 sind zudem beidseitig Zahnräder 5 drehfest angeordnet, die somit gleichachsig zu den Führungsrollen 2 gelagert sind. Diese Zahnräder 5 kämmen mit einer senkrecht verlaufenden, ortsfest angeordneten Zahnstange 6, die auch durch ein gelochtes Profil ersetzt werden kann.

Eine Drehung der Welle 4 und der Zahnräder 5 führt demgemäss zu einem Heben oder zum Senken des Türblattes 1

Mit dem Motor 3 ist eine weitere Antriebswelle 7 verbunden, die zu einem Getriebekasten 8 mit einem darin befindlichen Schneckengetriebe führt. Der Abtrieb dieses Getriebes führt zu einer Lagerstelle für ein weiteres Zahnrad 9, das bezüglich seines Aufbaues demjenigen der Zahnräder 5 entsprechen kann. Auch das Zahnrad 9 kämmt mit der Zahnstange 6; diese Abläufe sind sichergestellt, weil der Motor 3 das Zahnrad 9 antreibt.

Die Wellenverbindung zwischen dem Motor 3 und und dem Getriebekasten 8 weist eine Sollbruchstelle 1 auf, die bei einer bestimmten Last die Verbindung durch die Antriebswelle 7 unterbricht. Diese Sollbruchstelle 1 wird wirksam, wenn die mechanische Verbindung zwischen dem Motor 3 und der Zahnstange 6 unterbrochen wird, was z.B. bei einem Bruch der Zahnräder 5 der Fall sein kann. In diesem Falle wird dem Getriebekasten 8 eine bestimmte Antriebskraft zugeleitet. Die Sollbruchstelle 1 ist jedoch so ausgelegt, dass sie wirksam wird, wenn der Motor 3 bemüht ist, seine gesamte Antriebskraft über die Antriebswelle 7 zu übertragen. Diese Übertragung lässt die Sollbruchstelle nicht zu; es kommt zur Unterbrechung, und das Zahnrad 9 wirkt nunmehr als Sperre, weil das Getriebe in Form des Schneckengetriebes eine Verdrehung des Zahnrades 9 durch Einwirkung über die Zahnstange 6 nicht zulässt. Damit ergibt sich eine wirkungsvolle Absturzsicherung.

Die Sollbruchstelle 1 kann beliebig ausgeführt werden, sie kann rein mechanischer Art sein, aber auch elektrisch ausgeführt werden, wichtig ist nur, dass der Kraftfluss über die Antriebswelle 7 unter den obigen Voraussetzungen unterbrochen wird, um das Zahnrad 9 als Sperrglied benutzen zu können.

## Patentansprüche

1. Antrieb von absturzgefährdeten Verschlußelementen (1) für ein Tor od. dgl. mit einem elektrischen Antriebsmotor (3) zum Öffnen und Schließen des Tores, wobei der Antriebsmotor (3) fest mit einem Verschlußelement (1) verbunden ist und ein von diesem Motor (3) getriebenes Antriebszahnrad (5) vorgesehen ist, das mit einer stationär angeordneten, z.B. gezahnten Leiste (6) kämmt, dadurch gekennzeichnet, daß eine Absturzsicherung mit einem von dem Antriebsmotor (3) angetriebenen selbsthemmenden Getriebe (8) und einer Unterbrechungseinrichtung vorgesehen ist, die bei erhöhter Last die Verbindung zwischen dem Antriebsmotor (3) und dem selbsthemmenden Getriebe (8) unterbricht und daß mit der Abtriebswelle des selbsthemmenden Getriebes (8) ein Zahnrad (9) drehfest verbunden ist, das mit der Leiste (6) kämmt.

2. Antrieb nach Anspruch 1, dadurch gekennzeichnet, daß das Antriebszahnrad (5) am oberen Rand des Verschlußelementes (1) und das Zahnrad (9) darunter befestigt sind.

3. Antrieb nach Anspruch 1 für Sektionaltore, dadurch gekennzeichnet, daß die für das Verschlußelement (1) vorgesehenen Einrichtungen (3, 8) an der im geschlossenen Zustand des Sektionaltores oben liegenden Sektion befestigt sind.

## Claims

1. Drive for closing devices (1) which are in danger of falling down for a door or the like, including an electric drive motor (3) for opening and closing the door, wherein the drive motor (3) is securely connected to a closing device (1), and a toothed drive wheel (5) is provided, which is driven by this motor (3) and engages with a bar (6), which is disposed in a stationary manner and is toothed, for example, characterised in that a fall-preventing safety device is provided with a self-locking gear (8), driven by the drive motor (3), and an interrupter means which breaks the connection between the drive motor (3) and the self-locking gear (8) at high .Joad, and in that a toothed wheel (9) is non-rotatably connected to the output shaft of the self-locking gear (8) and engages with the bar (6).

2. Drive according to claim 1, characterisd in that the toothed drive wheel (5) is mounted on the upper edge of the closing device (1), and the toothed wheel (9) is mounted therebeneath.

3. Drive according to claim 1 for sectional doors, characterised in that the means (3, 8), provided for the closing device (1), are mounted on the section situated at the upper end when the sectional door is closed.

## Revendications

1. Dispositif d'entraînement d'éléments de fermeture (1) présentant le danger de tomber, pour une porte ou analogue, comprenant un moteur électrique d'entraînement (3) pour ouvrir et pour fermer la porte, le moteur d'entraînement (3) était relié rigidement à un élément de fermeture (1) et il est prévu une roue dentée d'entraînement (5), qui est entraînée par ce moteur (3) et qui engrène par exemple dans une crémaillère (6) montée fixe, caractérisé en ce qu'il est prévu un dispositif de sécurité anti-chute comprenant une transmission (8) auto-bloquante et entraînée par le moteur d'entraînement (3) et un dispositif d'interruption, qui, en cas de charge élevée, interrompt la liaison entre le moteur d'entraînement (3) et la transmission (8) auto-bloquante et en ce qu'une roue dentée (9), qui engrène dans la crémaillère (6) est solidaire en rotation de l'arbre de sortie de la transmission auto-bloquante.

2. Dispositif d'entraînement suivant la revendication 1, caractérisé en ce que la roue dentée d'entraînement (5) est fixée au bord supérieur de l'élément de fermeture (1), et la roue dentée (9) en-dessous.

3. Dispositif d'entraînement suivant la revendica- fion 1, pour des portes à sections, caratérisé en ce que les dispositifs (3, 8) prévus pour les éléments de fermeture sont fixés à la section se trouvant au-dessus lorsque la porte à sections est à l'état fermé.
